# EUROPÄISCHE PATENTSCHRIFT

(11) **EP 1 745 527 B1**
(45) Veröffentlichungstag und Bekanntmachung des Hinweises auf die Patenterteilung: **17.04.2013**
(21) Anmeldenummer: 05741826.1
(22) Anmeldetag: 13.05.2005
(51) Int. Cl.: H01Q 7/06, H02J 7/02, H01F 38/14

(54) **ANTENNENANORDNUNG ZUR INDUKTIVEN ENERGIEÜBERTRAGUNG UND VERWENDUNG DER ANTENNENANORDNUNG**
ANTENNA ARRANGEMENT FOR INDUCTIVE ENERGY TRANSMISSION AND USE OF THE ANTENNA ARRANGEMENT
ENSEMBLE ANTENNE POUR LA TRANSMISSION INDUCTIVE D'ENERGIE ET UTILISATION DUDIT ENSEMBLE ANTENNE

(30) Priorität: 13.05.2004 DE 102004023815
(43) Veröffentlichungstag der Anmeldung: 24.01.2007
(73) Patentinhaber: Vacuumschmelze GmbH & Co. KG, 63450 Hanau (DE)
(72) Erfinder: GUENTHER, Wulf, 63477 Maintal (DE)
(74) Vertreter: Schmuckermaier, Bernhard
(86) Internationale Anmeldenummer: PCT/EP2005/005271
(87) Internationale Veröffentlichungsnummer: WO 2005/112192

(56) Entgegenhaltungen:
- WO-A-01/91141
- WO-A-02/101763
- DE-A1- 19 718 423
- US-A1- 2003 210 106

## Beschreibung

Die Erfindung bezieht sich auf eine Antennenanordnung mit einem offenen Magnetkern und einer Wicklung.

Die Erfindung liegt auf dem Gebiet der zur induktiven Energieübertragung genutzten Magnetfeldantennen. Grundsätzlich ist es möglich, Energie und Information mittels elektrischer oder magnetischer Dipole zu übertragen. Dabei werden je nach Ansteuerschaltung elektromagnetische Wellen oder auch nur überwiegend elektrische oder magnetische Felder erzeugt. Es kann wünschenswert sein, keine elektromagnetischen Wellen abzustrahlen, sondern sich auf die Erzeugung von magnetischen Feldern zu beschränken, um beispielsweise die Einwirkung auf organisches Gewebe im Umfeld der Antenne zu vermeiden. Insbesondere können durch die Abstrahlung von magnetischen Feldern beziehungsweise die induktive Kopplung an eine Magnetantenne verhältnismäßig hohe Energien ohne eine galvanische Kopplung übertragen werden. Die Wirkung einer solchen Kopplung ist auf einen engen räumlichen Bereich kleiner als etwa 1m begrenzt. Dennoch ergeben sich vielfältige Anwendungsmöglichkeiten für eine derartige Übertragung.

Im Prinzip können dabei neben gebräuchlichen Weichferriten die meisten bekannten weichmagnetischen Pulververbundwerkstoffe als gepresste Magnetkerne verwendet werden. Beispielsweise können diese aus Eisenpulver bestehen. Mit derartigen Magnetkernen lassen sich effektive Permeabilitäten zwischen ca. 10 und 30 erreichen. Entsprechend erreichbare Sättigungsinduktionen liegen bei ca. 1,0 bis 1,4 T. Es sind außerdem Pulververbundwerkstoffe aus weichmagnetischen kristallinen Eisen-Aluminium-Siliziumlegierungen und Eisen-Nickellegierungen bekannt, mit denen Anwendungsfrequenzen bis über 100 kHz erreicht werden können.

Der Nachteil von derartigen Verbundwerkstoffen und Ferriten besteht darin, dass die Presstechnologien nur einfache geometrische Formen zulassen und dass die entstehenden Magnetkerne relativ spröde und bruchgefährdet sind. Außerdem sind die entsprechenden Magneteigenschaften stark temperaturabhängig, was den Einsatz von Resonanzschwingkreisen erschwert.

Aus der DE 19846781 A1 sind Magnetkerne bekannt, die im Spritzgussverfahren aus einem spritzgießfähigen Kunststoff und einer nanokristallinen Legierung hergestellt werden.

Entsprechende nanokristalline Legierungen sind beispielsweise aus der EP 0271657 A2 und der EP 0455113 A2 bekannt. Derartige Legierungen werden beispielsweise mittels der Rascherstarrungstechnologie in Form von dünnen Legierungsbändern hergestellt, die anfänglich amorph sind und die einer Wärmebehandlung zur Entstehung einer nanokristallinen Struktur unterworfen werden. Derartige Legierungen können zu Legierungspulvern mit Partikelgrößen kleiner als 2mm vermahlen werden. Vorzugsweise entstehen sogenannte Flakes mit Dicken zwischen 0,01 und 0,04 mm und Breiten beziehungsweise Längen von 0,04 bis 1mm pro Partikel. Diese Flakes können mit Hilfe von Kunstharzen zu Verbundwerkstoffen verarbeitet werden, in denen Sättigungsmagnetisierungen größer als 0,5 Tesla und Permeabilitäten zwischen 10 und 200 verwirklicht werden können. Ein Herstellungsverfahren für derartige Magnetkerne ist beispielsweise in der WO 0191141 A1 dargestellt.

Aus der EP 0762535 A1 sind Antennen für Transponder bekannt, die ebenfalls aus weichmagnetischen Pulververbundwerkstoffen, beispielsweise amorphen Legierungen bestehen. Derartige Antennen werden dort zum Austausch von Informationen verwendet.

Dabei kommt es auf das ausfallsichere Funktionieren des Informationsaustausches in einem räumlichen Bereich von einigen Metern sowie die geringe Störanfälligkeit gegenüber metallischen Gegenständen im Umfeld der Antenne an.

In US 2003/0210106 A1 ist eine Antennenanordnung zur induktiven Übertragung elektrischer Leistung beschrieben. Parallel zu einer von zwei sich gegenüberliegenden ebenen Oberflächen eines Magnetkerns eines Senders ist ein mit einem Leiter umwickelter langgestreckter Magnetkern eines Empfängers angeordnet ist. Eine berührungslose elektrische Kopplung des Senders mit dem Empfänger im Nahfeld des Senders bei beliebiger Positionierung des Empfängers ist mit der in US 2003/0210106 A1 beschriebenen Anordnung nicht möglich.

Der vorliegenden Erfindung liegt dagegen die Aufgabe zugrunde, eine Antennenanordnung zur Verwendung bei der induktiven Übertragung von Energie unabhängig von einer genauen Positionierung der Antennenanordnung gegenüber einem Empfänger bereitzustellen.

Die vorliegende Erfindung zielt dabei auf die effektive Energieübertragung im Nahfeldbereich und das verlässliche Funktionieren unabhängig von einer genauen Positionierung der Antennenanordnung gegenüber einem Empfänger, zu dem hin die Energie auf induktivem Wege übertragen werden soll. Hierzu ist die Einstellung ganz bestimmter magnetischer Eigenschaften, insbesondere eines ausreichenden Flusses mit geeigneter Abstrahlungscharakteristik bei der Antennenanordnung notwendig.

Es sollen mit Hilfe einer gattungsgemäßen Antennenanordnung Leistungen zwischen ca. 1 W und 100 W von einem Sender zu einem Empfänger über eine Entfernung zwischen etwa 0,5 und 50 cm übertragen werden. Anwendungsbeispiele hierzu sind alle Geräte, die drahtlos zeitweise oder dauernd mit Energie versorgt werden müssen. Dabei ist wegen der ausschließlich induktiven Kopplung ein Frequenzbereich von 10 khz bis 150 khz wegen der Verfügbarkeit dieses Frequenzbandes und den Dimensionierungsrandbedingungen besonders geeignet. Außerdem ist ein magnetischer Fluss von mindestens 20 Wb im Magnetkern zu verwirklichen.

Da derartige Antennen, wie sie in der vorliegenden Antennenanordnung eingesetzt werden, meistens den induktiven Teil eines Resonanzkreises darstellen, ist zur Optimierung der Energieabstrahlung eine hohe Antennengüte von mindestens 50, bevorzugt sogar 100 im Bereich der Arbeitsfrequenz wünschenswert. Außerdem ist eine temperaturunabhängige Permeabilität erforderlich, die zur optimalen Flussführung zwischen 30 und 200 liegt. Bei höherer Permeabilität ist die Flussbündelung im Kern so gut, dass seitlich ein zu geringer Flussanteil aus dem Kern austritt und die Feldstärke entlang des Kerns, das heisst im Empfängerbereich stark inhomogen wird.

Die Aufgabe, die der vorliegenden Erfindung zu Grunde liegt, kann mit den bekannten Magnetanordnungen, Magnetkernen und Werkstoffen nicht befriedigend gelöst werden.

Sie wird erfindungsgemäß durch eine Anordnung gemäß Anspruch ein Verfahrenzum Betrieb 1 sowie einer solchen Anordnung gemäß Anspruch 11 gelöst. Ausgestaltungen und Weiterbildungen des Erfindungsgedankene sind Gegenstand von Unteransprtichen.

Erfindungsgemäß enthält der Magnetkern als Verbundwerkstoff eine weichmagnetische Komponente aus feinverteilten Partikeln und eine Kunststoffkomponente, wobei der Magnetkern eine Anfangspermeabilität zwischen 20 und 200 sowie eine Sättigungsinduktion > 0,6 T aufweist.

Die weichmagnetische Komponente besteht vorteilhaft aus den bereits erwähnten Flakes aus einem nanokristallinen Material. Dieses weist eine Sättigungsmagnetisierung von ca. 1 bis 1,6T und Permeabilitäten > 30.000 auf. Durch die Vermischung mit einer Kunststoffkomponente wird der magnetische Kreis durch die mikroskopischen Lücken zwischen den Flakes unterbrochen und es lassen sich niedrigere effektive Permeabilitäten von 30 bis 100 bei hoher Güte und Temperaturkonstanz einstellen. Dennoch ergibt sich eine hohe erreichbare Flussdichte größer als 0,6 T, typisch auch größer als 0,9 T. Die weichmagnetische Komponente des Magnetkernes hat außerdem vorteilhaft die Eigenschaft, dass die Partikel jeweils einzeln durch eine Oberflächenschicht elektrisch isoliert sind. Diese kann beispielsweise durch Oberflächenoxidation oder Kunststoffbeschichtung realisiert sein. Die Partikelgröße kann vorteilhaft weniger als 2mm betragen, wobei die Partikeldicken kleiner als 0,5mm sein können. Durch diese Ausgestaltung der Partikel werden besonders geringe Ummagnetisierungsverluste und damit eine besonders hohe Güte der Antenne erreicht.Die mechanischen Eigenschaften sind je nach der Art und Anteil des eingesetzten Kunststoffes bezüglich der Bruchzähigkeit und Biegsamkeit sowie deren Temperaturabhängigkeit einstellbar.

Als Kunststoffkomponente können generell alle im Rahmen der Gießharztechnologie verarbeitbaren Thermo- oder Duroplaste wie Polyamid, Polyacrylat, Polyacetat, Polyimid oder Epoxidharz je nach den gewünschten mechanischen und thermischen Eigenschaften gewählt werden.

Im einfachsten Fall weist die Antennenanordnung als Magnetkern einen Stab oder eine Platte auf, die mit einer Bewicklung versehen sind. Es sind bestimmte Kernquerschnitte notwendig, um die Anordnung für die effektive Übertragung von Energie einsetzbar zu machen. Soll im Kern ein mittlerer Fluss von mindestens 20 µWb erreicht werden, so ergibt sich eine Induktion von 400 mT bei einem Querschnitt von 0,5 cm². Dies entspricht etwa der Hälfte des Querschnittes, der bei Einsatz eines Weichferrites notwendig wäre.

Dabei sollte, um den Magnetkern zur Erhöhung des Flusses effektiv nutzen zu können, die Spulenlänge der Wicklung größer sein als ihr Durchmesser, vorzugsweise groß gegenüber dem Durchmesser. Eine wesentliche Eigenschaft des erfindungsgemäß eingesetzten Materials ist die mechanische Unempfindlichkeit gegen Stoß oder Vibrationen und die freie Formgebung im Rahmen der Herstellung beziehungsweise eine nachträgliche Biegsamkeit. Das erfindungsgemäß eingesetzte Material erlaubt wegen seiner magnetischen Eigenschaften außerdem eine kleine Baugröße, wie sie aus Kosten-, Platz- und Designgründen in vielen Anwendungsbereichen wünschenswert ist.

Zur Realisierung der gewünschten Abstrahlcharakteristik beziehungsweise Flussführung der Antennenanordnung kann es vorteilhaft sein, dass mehrere Wicklungen auf demselben Magnetkern angeordnet sind, wobei die Längsachsen der Wicklungen in einem Winkel > 0°, beispielsweise 90° zueinander stehen. Die Wicklungen können gleichzeitig, phasenversetzt oder abwechselnd angesteuert werden, um Empfänger der induktiven Energieübertragung in verschiedenen Positionen zu erreichen. Dadurch wird die Energieübertragung zuverlässiger und bezüglich der relativen Positionierung von Sender und Empfänger unempfindlicher. Die Erfindung bezieht sich dabei auch auf verschiedene Betriebsverfahren der erfindungsgemäßen Antennenanordnung mit intermittierendem Betrieb der verschiedenen Wicklungen beziehungsweise dem erwähnten phasenverschobenen gleichzeitigen Ansteuern der unterschiedlichen Wicklungen.

Zur Erreichung einer derartigen vergrößerten Akzeptanz bei der Positionierung von Sender und Empfänger ist es auch denkbar, dass mehrere Wicklungen auf verschiedenen Magnetkernen der genannten Art vorgesehen werden, wobei die Abstrahlcharakteristik der einzelnen Magnetkerne unterschiedlich geformt oder ausgerichtet ist. Auch durch diese Maßnahme wird der optimale Positionierbereich eines Empfängers der ausgesandten Energie vergrößert.

Da die erfindungsgemäße Antennenanordnung auch darauf ausgerichtet ist, platzsparend zu sein, kann es zusätzlich sinnvoll sein, eine Ausnehmung innerhalb eines Magnetkerns vorzusehen, in der elektronische Komponenten, beispielsweise der Ansteuerschaltung der Antennenanordnung, untergebracht werden können. Die Flussführung innerhalb des Magnetkerns wird durch derartige Ausnehmungen, wenn sie nicht zu groß sind, kaum negativ beeinflusst. Außerdem kann die Antennenanordnung mit der Ansteuerschaltung vorteilhaft vorgefertigt und als integrale Baueinheit einfach in ein Gerät eingesetzt werden.

Die Erfindung wird nachfolgend anhand der in den Figuren der Zeichnung dargestellten Ausführungsbeispiele näher erläutert. Es zeigt:
- Figur 1: eine plattenförmige rechteckige Gestaltung eines Magnetkerns mit einer Wicklung,
- Figur 2: einen entsprechenden Magnetkern mit zwei Wicklungen,
- Figur 3: einen stabförmigen Magnetkern mit einer Wicklung,
- Figur 4: einen stabförmigen Magnetkern mit einer integrierten Wicklung und Polschuhen,
- Figur 5: einen Magnetkern mit einer Ausnehmung und
- Figur 6: eine Anwendung der Antennenanordnung mit zwei Magnetkernen.

Figur 1 zeigt einen flächigen Magnetkern 1 mit einer Bewicklung 2, wobei die Abmessungen des Magnetkerns beispielsweise 20 x 10 x 0,2 cm betragen können. Die Grundfläche des Kerns ist vorzugsweise so groß wie der abzudeckende Zielraum eines Empfängers. Durch die Ausgestaltung der Wicklung, zum Beispiel eine Verdichtung der Windungen zu den Wicklungsenden hin, wird eine über die Kernfläche möglichst homogene starke Flussdichte erzeugt. Zur speziellen Gestaltung der Flussausrichtung und der Abstrahlcharakteristik zeigt die Figur 2 eine Kombination aus zwei senkrecht zueinander stehenden Wicklungen 3,4 auf einem nahezu als quadratische Platte ausgeführten Magnetkern 5. Die beiden Wicklungen können abwechselnd nacheinander oder gleichzeitig phasenverschoben gegeneinander angesteuert werden.

Bei geeigneter Wahl der Kunststoffkomponente kann die gesamte Anordnung gemäß Figur 1 oder 2 biegsam sein. In jedem Fall ist sie aber bruchunempfindlicher als beispielsweise eine Antenne mit Ferritkern oder einem Kern aus einem anderen üblichen Material.

Besonders geeignet für die Übermittlung von Energie zu einem bewegten Empfänger ist die in Figur 3 gezeigte Anordnung mit einem stabförmigen Magnetkern, wobei die Bewegungsrichtung, wie auch die Antenne des Empfängers parallel zu der Längsachse 6 der Wicklung 7 gerichtet ist.

In der Figur 6 sind zwei verschiedene Magnetkerne 8, 9 dargestellt, die jeweils eine separate Wicklung aufweisen und deren Längsachsen senkrecht aufeinander stehen um verschiedene Flussdichten und Abstrahlungscharakteristiken zu ermöglichen. Dies ist eine alternative Ausgestaltungsform zu der in der Figur 2 dargestellten mit mehreren Wicklungen auf einem einzigen Magnetkern.

Die Figur 4 zeigt eine Anordnung, bei der die Wicklung 10 in einen Magnetkörper 11 insofern integriert ist, als sie den Magnetkern 11 selbst durchsetzt, so dass ein unterer Teil des Magnetkerns 11 in der Figur 4 ein Joch bildet, das den magnetischen Fluss auf der Unterseite kurzschließt. Dadurch und durch die Polschuhe 12, 13 wird eine Abschirmwirkung in eine Richtung (nach unten) bei dennoch guter Abstrahlung nach oben erreicht.

Zur Herstellung einer derartigen Anordnung ist das in der WO 0191141 A1 dargestellte Gießverfahren besonders geeignet, bei dem die Wicklung bei der Herstellung des Magnetkerns mit eingegossen werden kann.

Die Figur 5 zeigt in dem Magnetkern 14 eine Ausnehmung 15, die es erlaubt dort Komponenten einer elektronischen Schaltung, beispielsweise zur Ansteuerung der Wicklung 16, unterzubringen.

Die Figur 6 zeigt ein Anwendungsbeispiel der erfindungsgemä-βen Antennenanordnung mit einem mobilen Kommunikationsendgerät, beispielsweise einem Mobiltelefon oder einem Schnurlostelefon 17, das über eine nicht näher dargestellte Empfangseinrichtung zur induktiven Kopplung mit der Antennenanordnung 18 verfügt. Die Antennenanordnung 18 weist in einem Gehäuse 19 die beiden Magnetkerne 8, 9 auf, die jeweils mit einer Bewicklung versehen sind und induktiv Energie an den Empfänger im Endgerät 17 übertragen können. In dem Endgerät 17 ist außer dem Empfänger ein Kondensator oder Akku zur Speicherung der übertragenen Energie vorgesehen.

Trotz der Spezialisierung der beschriebenen Antennenanordnung auf die Energieübertragung, kann die selbe Anordnung auch zur Rückübertragung einer Information, beziehungsweise eines Signals dienen, das entweder ebenfalls induktiv übermittelt wird, wobei zwischen Senden und Empfangen umgeschaltet werden müsste, oder durch Auswertung der Energieentnahme des Empfängers.

Es ist auch die Anwendung der Erfindung bei der Übertragung von Energie von einem mobilen Gerät zu einem stationären Gerät denkbar, beispielsweise in der Bahntechnik zur Übertragung von Signalen und/oder Energie von einem an einem Fahrzeug befestigten Gerät zu einem stationären Sensor einer Leitwarte/eines Stellwerkes zur Verkehrsüberwachung.

## Patentansprüche

1. Antennenanordnung mit einem Magnetkern (1, 5, 14) und mindestens einer Wicklung (2, 3, 4, 7, 10, 16), mit der induktiv Energie von einem Sender zu einem Empfänger über eine Entfernung zwischen etwa 0,5 und 50 cm übertragen wird, **dadurch gekennzeichnet, dass** der Magnetkern (1, 5, 14) Verbundwerkstoff enthält, der eine mit einer Kunststoffkomponente vermischte weichmagnetische Komponente aufweist, wobei die weichmagnetische Komponente feinverteilte Partikel aus nanokristallinem Material mit einer Sättigungsmagnetisierung von 1 bis 1,6 Tesla sowie Permeabilitäten von größer 30000 aufweist derart, dass der Magnetkern (1, 5, 14) eine effektive Anfangspermeabilität zwischen 20 und 200 sowie eine Sättigungsinduktion größer 0,6 Tesla aufweist und der Magnetkern (1, 5, 14) bis zu einem magnetischen Fluss von mindestens 20 µWb belastbar ist.

2. Antennenanordnung nach Anspruch 1, bei der die weichmagnetische Komponente aus Partikeln besteht, die einzeln durch eine Oberflächenschicht elektrisch isoliert sind.

3. Antennenanordnung nach Anspruch 1 oder 2, bei der die Partikelgröße kleiner als 2 mm ist.

4. Antennenanordnung nach Anspruch 1, 2 oder 3, bei der die Partikeldicken kleiner 0,5 mm sind.

5. Antennenanordnung nach einem der Ansprüche 2 bis 4, bei der die Partikel oberflächenoxidiert oder kunststoffbeschichtet sind.

6. Antennenanordnung nach einem der Ansprüche 1 bis 5, bei der die Kunststoffkomponente einen im Rahmen der Gießharztechnologie verarbeitbaren Thermo- oder Duroplast enthält.

7. Antennenanordnung nach einem der Ansprüche 1 bis 6, bei der die durch den Magnetkern (1,5, 14) und die Wicklung(en) (2, 3, 4, 7, 10, 16) gebildete Antenne eine Güte größer 50 im Frequenzbereich zwischen 20 kHz und 150 kHz aufweist.

8. Antennenanordnung nach einem der Ansprüche 1 bis 7, mit mehreren Wicklungen (2, 3, 4, 7, 10, 16) auf demselben Magnetkern (1, 5, 14), wobei die Längsachsen (20,21) der Wicklungen in einem Winkel größer 0° zueinander angeordnet sind.

9. Antennenanordnung nach Anspruch 8, bei der mehrere Magnetkerne (1,5, 14), die Wicklungen (2, 3, 4, 7, 10, 16) tragen.

10. Antennenanordnung nach einem der Ansprüche 1 bis 9, bei der in wenigstens einem der Magnetkerne (1, 5, 14) eine Ausnehmung (15) zur Aufnahme elektronischer Komponenten vor- gesehen ist.

11. Verfahren zum Betrieb einer Antennenanordnung nach Anspruch 1 bis 10,
**dadurch gekennzeichnet, dass** bei der Antennenanordnung die verschiedenen Wicklungen (2, 3, 4, 7, 10, 16) gleichzeitig phasenversetzt oder zeitlich abwechselnd angesteuert werden.

## Claims

1. An antenna arrangement, comprising a magnetic core (1, 5, 14) and at least one winding (2, 3, 4, 7, 10, 16), by way of which inductive energy is transferred from a transmitter to a receiver over a distance between approximately 0.5 and 50 cm,
**characterized in that**
the magnetic core (1, 5, 14) contains composite material, which comprises a soft magnetic component mixed with a plastic component, wherein the soft magnetic component comprises finely distributed particles made of nanocrystalline material having a saturation magnetization of 1 to 1.6 Tesla and permeabilities of greater than 30,000, such that the magnetic core (1, 5, 14) has an effective initial permeability of between 20 and 200 and a saturation induction of greater than 0.6 Tesla, and the magnetic core (1, 5, 14) has a magnetic flux loading capacity of up to at least 20 µWb.

2. The antenna arrangement according to claim 1, in which the soft magnetic component consists of particles that are individually electrically insulated by a surface layer.

3. The antenna arrangement according to claim 1 or 2, in which the particle size is less than 2 mm.

4. The antenna arrangement according to claim 1, 2 or 3, in which the particle thicknesses are less than 0.5 mm.

5. An antenna arrangement according to one of claims 2 to 4, in which the particles are surface-oxidized or plastic-coated.

6. An antenna arrangement according to one of claims 1 to 5, in which the plastic component contains a thermoplastic or duroplastic, which can be processed within the scope of casting resin technology.

7. An antenna arrangement according to one of claims 1 to 6, in which the antenna formed by the magnetic core (1, 5, 14) and the winding(s) (2, 3, 4, 7, 10, 16) has a quality of more than 50 in the frequency range between 20 kHz and 150 kHz.

8. An antenna arrangement according to one of claims 1 to 7, comprising a plurality of windings (2, 3, 4, 7, 10, 16) on the same magnetic core (1, 5, 14), wherein the longitudinal axes (20, 21) of the windings are disposed relative to one another at an angle of more than 0°.

9. The antenna arrangement according to claim 8, in which a plurality of magnetic cores (1, 5, 14) support the windings (2, 3, 4, 7, 10, 16).

10. An antenna arrangement according to one of claims 1 to 9, in which a cut-out (15) for receiving electronic components is provided in at least one of the magnetic cores (1, 5, 14).

11. A method for operating an antenna arrangement according to claims 1 to 10,
**characterized in that**
in the antenna arrangement, the various windings (2, 3, 4, 7, 10, 16) are actuated simultaneously with phase shift or in a chronologically alternating manner.

## Revendications

1. Ensemble antenne comprenant un noyau magnétique (1, 5, 14) et au moins un enroulement (2, 3, 4, 7, 10, 16), par le moyen duquel l'énergie inductive est transmise d'un émetteur à un récepteur sur une distance comprise entre environ 0,5 et 50 cm,
**caractérisé en ce que**
le noyau magnétique (1, 5, 14) contient un matériau composite, qui comprend un composant faiblement magnétique mélangé avec un composant en plastique, dans lequel le composant faiblement magnétique comprend des particules finement distribuées faites de matériau nanocristallin ayant une magnétisation de saturation de 1 à 1,6 Tesla et une perméabilité supérieure à 30 000, de manière que le noyau magnétique (1, 5, 14) ait une perméabilité initiale efficace comprise entre 20 et 200 et une induction de saturation supérieure à 0,6 Tesla, et que le noyau magnétique (1, 5, 14) ait une capacité de chargement de flux magnétique jusqu'à au moins 20 µWb.

2. Ensemble antenne selon la revendication 1, dans lequel le composant faiblement magnétique consiste en particules qui sont isolées électriquement individuellement par une couche de surface.

3. Ensemble antenne selon la revendication 1 ou 2, dans lequel la taille des particules est de moins de 2 mm.

4. Ensemble antenne selon la revendication 1, 2 ou 3, dans lequel les épaisseurs des particules sont de moins de 0,5 mm.

5. Ensemble antenne selon l'une des revendications 2 à 4, dans lequel les particules sont oxydées en surface ou revêtues de plastique.

6. Ensemble antenne selon l'une des revendications 1 à 5, dans lequel le composant en plastique contient un thermoplastique ou un thermodurcissable, qui peut être traité dans le cadre de techniques utilisant des résines de coulée.

7. Ensemble antenne selon l'une des revendications 1 à 6, dans lequel l'antenne formée par le noyau magnétique (1, 5, 14) et le ou les enroulements (2, 3, 4, 7, 10, 16) a une qualité de plus de 50 dans la plage de fréquence comprise entre 20 kHz et 150 kHz.

8. Ensemble antenne selon l'une des revendications 1 à 7, comprenant une pluralité d'enroulements (2, 3, 4, 7, 10, 16) sur le même noyau magnétique (1, 5, 14), dans lequel les axes longitudinaux (20, 21) des enroulements sont disposés les uns par rapport aux autres selon un angle de plus 0°.

9. Ensemble antenne selon la revendication 8, dans lequel une pluralité de noyaux magnétiques (1, 5, 14) supportent les enroulements (2, 3, 4, 7, 10, 16).

10. Ensemble antenne selon l'une des revendications 1 à 9, dans lequel un évidement (15) destiné à recevoir des composants électroniques est prévu dans au moins un des noyaux magnétiques (1, 5, 14).

11. Procédé d'utilisation d'un ensemble antenne selon les revendications 1 à 10,
caractérisé en que
dans l'ensemble antenne, les différents enroulements (2, 3, 4, 7, 10, 16) sont actionnés simultanément avec déphasage ou d'une manière alternée chronologiquement.
